# EUROPÄISCHE PATENTANMELDUNG

(11) **EP 0 222 701 A2**
(43) Veröffentlichungstag der Anmeldung: **20.05.1987**
(21) Anmeldenummer: 86810487.8
(22) Anmeldetag: 29.10.1986
(51) Int. Cl.: B67D 5/02, B08B 9/12, B67C 9/00, B65D 47/28

(54) **Ventil- und Entnahmevorrichtung für geschlossene Chemikalienbehältersysteme**

(30) Priorität: 04.11.1985 US 794527
(71) Anmelder: CIBA-GEIGY AG, 4002 Basel (CH)
(72) Erfinder: Reynolds, Richard Paul, Greensboro, N.C. 27410 (US); Simmons, Larry Arnold, Winston-Salem, N.C. 27103 (US); Warren, Norman Lee, Baton Rouge, LA 70817 (US)

(57) **Zusammenfassung**

Eine Zweiweg-Ventileinheit für einen mit gesundheitsgefährlichen flüssigen Chemikalien beschickten Behälter dient in Verbindung mit einer mit einer Sonde (50,122) versehenen Entnahmevorrichtung dazu, den Inhalt des Behälters zu entleeren und den letzteren zu reinigen, ohne daß der Benutzer mit den Chemikalien in Berührung kommt. Die Ventileinheit (10,70) weist einen zwischen einer oberen Schließstellung und einer unteren Offenstellung verschieblichen Ventilkörper (16,106) für einen Auslaßweg aus dem Behälter (44),und einem Einlaßweg in diesen auf, die beide gleichzeitig durch den Ventilkörper gesteuert werden. Die Sonde (50,122) enthält einen ersten Durchlaßkanal für den Behälterinhalt und ist von einem Ringkanal umgeben, durch den Luft oder eine andere Flüssigkeit getrennt vom ersten Kanal der Sonde in den Behälter eingeleitet werden kann. Die Ventileinheit dichtet in geschlossenem Zustand das Behälterinnere auch beim Aufsetzen und beim Wiederentfernen der Entnahmevorrichtung gegen außen ab.

## Beschreibung

Die Erfindung betrifft Ventil- und Entnahmevorrichtungen für geschlossene, flüssige Chemikalien enthaltende Behältersysteme und insbesondere eine Ventil- und eine dazu gehörige Entnahmevorrichtung zum Entleeren von mit schädlichen Chemikalien wie Säuren, kreberregenden Substanzen und Pestiziden beschickten Behältern.

Es besteht ein beträchtlicher Bedarf an solchen Vorrichtungen zum Entleeren von mit flüssigen Chemikalien gefüllten Behältern, die sicherstellen, daß menschlicher Kontakt mit dem Behälterinhalt auf ein absolutes Minimum beschränkt wird, und die auch die Möglichkeit einer späteren Verunreinigung durch ungereinigte Behälter der Entnahmevorrichtungen ausschließen.

Im europäischen Patent No. 0064949 der Anmelderin ist ein Behälterverschluß für aufsetzbare Abzapfvorrichtungen beschrieben, der ein Zweiwegventilsystem zum Füllen und Entleeren von solchen geschlossenen Behältersystemen beschreibt. Das auf einen beliebigen Behälter passende Zweiwegventilsystem arbeitet mit einer Entnahmevorrichtung zusammen, die an ihrem unteren Ende eine Sonde trägt. Die Entnahmevorrichtung paßt in das Ventilsystem und betätigt dieses zwecks Entnahme von Flüssigkeit aus dem Behälter und Einlaß von Spülflüssigkeit in diesen.

Das erwähnte bekannte System kann aus einer begrenzten Anzahl verschiedener vorher zusammengebauter Teile hergestellt werden. Es ist nun die besondere Aufgabe der vorliegenden Erfindung, ein solches System mit einem verbesserten Ventil zu verwirklichen, das nur zwei bis drei vorher zusammenzubauende Teile erfordert.

Gemeinsame Ziele des vorbekannten und des neuen Systems sind dabei solche Beschränkung des Zugangs zum mit schädlichen Chemikalien beschickten Behälter, daß ein offenes Ausgießen ("open pour") des Behälterinhalts verhindert wird, daß die Entnahme von Flüssigkeit auf bestimmte am Behälter anbringbare Geräte beschränkt wird, die die Gefahr der Verunreinigung während der Entnahme ausschließen, daß nach Beendigung der Entnahme, gleichgültig, ob der Behälter vollständig oder nur unvollständig entleert wurde, ein vollständiges, automatisches Wiederverschließen des Behälters bei Abkuppeln der Entnahmevorrichtung erfolgt ist, und schließlich, daß das Ziel der Handhabung gefährlicher Chemikalien bei auf ein geschlossenes System beschränktem Zugang zum Behälter mit verhältnismäßig unkostspieligen Mitteln erreicht wird.

Diese Ziele werden erreicht und gleichwohl die obenerwähnte Aufgabe gelöst durch ein im Patentanspruch 1 beschriebenes Zweiwegventil und eine im Patentanspruch 11 beschriebene kombinierte Ventil- und Entnahmevorrichtung.

Bevorzugte Ausführungsformen des Zweiwegventils weisen mindestens eines der kennzeichnenden Merkmale der Unteransprüche 2 bis 10, solche der kombinierten Vorrichtung mindestens eines der kennzeichnenden Merkmale der Unteransprüche 12 bis 18 auf.

Weitere Ziele, Vorteile und Merkmale der vorliegenden Erfindung ergeben sich aus der folgenden Beschreibung derselben im Zusammenhang mit den beigefügten Zeichnungen, in denen
Fig. 1 eine Seitenansicht einer ersten Ausführungsform des Behälter-Zweiwegventils nach der Erfindung,
Fig. 2 einen Axialschnitt durch die in Fig. 1 gezeigte Ausführungsform, mit den Ventilteilen in geschlossener Stellung,
Fig. 3 einen an einen Behälter angesetzten Entnahmeanschluß, teilweise im Axialschnitt mit eingebautem Ventil gemäß der ersten Ausführungsform, mit den Teilen in geöffneter Stellung,
Fig. 4 einen Längsschnitt durch eine zweite, in das obere Ende eingesetzte Ausführungsform des Zweiwegventils nach der Erfindung,
Fig. 5 einen Längsschnitt durch die in Fig. 4 gezeigte Ausführungsform des Ventils, an deren Vetilglied eine Entnahmeeinrichtung angeschlossen ist,
Fig. 6 ist eine Seitenansicht einer dritten Ausführungsform des Behälter-Zweiwegventils nach der Erfindung,
Fig. 7 eine Draufsicht von unten auf die in Fig. 6 gezeigte Ausführungsform,
Fig. 8 einen Querschnitt entsprechend der Schnittlinie VIII-VIII in Fig. 6, durch die darin gezeigte dritte Ausführungsform,
Fig. 9 eine Draufsicht von unten auf das Ventilglied der in Fig. 6 gezeigten Ausführungsform,
Fig. 10 einen Axialschnitt entsprechend der Schnittlinie X-X in Fig. 9 durch das darin gezeigte Ventilglied,
Fig. 11 einen Axialschnitt entsprechend der Schnittlinie XI-XI in Fig. 6 durch die in letzterer gezeigte Ausführungsform, wobei die linke Hälfte der Figur das Ventilglied in seiner darstellungsgemäß oberen Schließstellung und die rechte Hälfte das in der unteren Offenstellung befindliche Ventilglied mit einem Teilstück eines mit dem Ventil in Eingriff stehenden Flüssigkeitsabzapfgeräts zeigt,
Fig. 12 einen Axialschnitt durch ein Flüssigkeitsabzapfgerät mit Teilen des angeschlossenen Ventils in der dritten Ausführungsform nach Fig. 6 und
Fig. 13 einen Querschnitt entsprechend der Schnittlinie XIII-XIII in Fig. 12 durch das in der letzten Figur gezeigte Abzugsgerät
darstellt.

### Detailbeschreibung der Figuren

Gemäß der vorliegenden Erfindung wird ein Zweiwegventilsystem dazu verwendet, ein offenes Ausgießen von Pestiziden oder dergleichen zu beschränken. Um den Zugang zu dem Ventilsystem zu erleichtern, soll es auch mit einer Flüssigkeitsentnahmevorrichtung (Extraktor) verwendbar sein, die mit ihm nur in einer Ebene zu fluchten braucht, wobei dies bevorzugt die Stirnseite der beiden Geräte ist, ohne daß dabei die beiden zusammenzuschließenden Geräte unter einem bestimmten Winkel zu einander stehen müssen. Diese Freiheit der gegenseitigen Winkelstellung bis zu 360° zu einander ist besonders erwünscht, da hierdurch Schwierigkeiten bei der Herstellung vermieden werden, und da es bei Verwendung der Entnahmevorrichtung im Feld zusammen mit einer Vielfalt von Behältern besonders bequem ist, wenn die Entnahmevorrichtung und der betreffende Behälter nicht eine bestimmte radiale Winkelstellung zu einander einnehmen müssen, um sie zusammenschließen zu können.

In den Figuren 1 und 2 ist eine erste Ausführungsform des Behälteranschlußventils nach der Erfindung dargestellt. Das Ventil 10 umfaßt drei Teile, und zwar ein Ventilgehäuse 12, ein Verschlußelement 14, das das Ventilgehäuse gemäß der Darstellung in Fig. 1 unten abschließt, und einen ringförmigen Ventilkörper 16. Das Ventilgehäuse 12 besitzt einen an seinem oberen Ende radial abstehenden Ringflansch 18, an dem das obere Ende einer mit Innenwulst 46 versehenen Behälteröffnung angreifen soll. Eine Anzahl Fenster 22 in der Außenwand des Ventilgehäuses 12 dienen als Einlaßöffnungen beim Zusammenwirken mit einem weiter unten beschriebenen Entnahmegerät. Auf der Innenseite des Ventilgehäuses sind ein Innenringflansch 24 und im Abstand von diesem eine Ringwulst 26 vorgesehen. Der Flansch 24 dient als Anschlag, um eine Aufwärtsbewegung des Ventilkörpers zu begrenzen. Die Ringwulst 26 ist nachgiebig und hält den Ventilkörper 16 in seiner oberen oder Schließstellung fest.

Das Verschlußglied 14 am unteren Ventilende weist eine Ringnut 28 auf, in die das untere Ende des Ventilgehäuses eingesetzt und mit ihm durch geeignete Mittel fest verbunden wird. Ein an seinem oberen Ende geschlossener hohlzylindrischer Zapfenteil 30 erstreckt sich von der flachen Oberfläche 32 des Verschlußgliedes 14 aufwärts und weist in seiner zylindrischen Seitenwandung 31 eine Anzahl Längsschlitze 34 auf. Die Schlitze 34 dienen in weiter unten beschriebener Weise als Durchlaßöffnungen. die Außenseite des oberen Bereichs des Zapfenteils 30 dienst in Verbindung mit der Innenwandung des Ventilgehäuses 12 als Ventilsitz für den ringförmigen Ventilkörper 16. Von der Unterseite des Verschlußelements 14 erstreckt sich ein Rohrstutzen 36 abwärts und paßt mit Festsitz in ein Steigrohr 38 im Behälter.

Der ringförmige Ventilkörper 16 weist auf seiner Oberseite eine ringförmige Ausnehmung 39 auf aus deren Seitenwandungen Ringrippen 40 und 42 radial auswärts bzw. einwärts in die Ausnehmung vorspringen; die als mittels Reibung wirkende Anschlußelemente für entsprechende Ringnuten in einer das Ventil öffnenden Entnahmevorrichtung dienen.

Die Betätigung des Ventils 10 soll nun an Hand der Fig. 3 näher erläutert werden. Das Ventil 10 wird in die Öffnung eines Behälters 44 eingeführt, wobei der Ringflansch 18 auf der sich einwärts um die Behälteröffnung herumerstrekkenden Umfangslippe 46 aufliegt und die Außenwandung des Ventilgehäuses 12 flüssigkeitsdicht in die Behältermündung hineinpaßt.

Eine Entnahmevorrichtung 48 weist ein hohlzylindrisches Sondenrohr 50 auf, das an seinem unteren Ende einen inneren Ringansatz 52 und einen äußeren Ringansatz 54 trägt. Der Ringansatz 52 trägt auf seiner äußeren, d.h. auswärts gerichteten Seite eine Ringnut 53, in welche die Ringrippe 40 eingreift während die Ringrippe 42 in eine entsprechende Nut 55 in der radial einwärts gerichteten Seitenwandung des Ringansatzes 54 eingreift.

Beim Einführen der Entnahmevorrichtung 48 in das Ventil 10 wird die Entnahmesonde 50 mit dem Ventilkörper 16 in der eben beschriebenen Weise verbunden und drückt ihn abwärts in die in Fig. 3 gezeigte Offenstellung, dabei steht die Ringrippe 40 mit der Nut 53 und die Ringrippe 42 mit der Nut 55 am unteren Ende der Sonde 50 in Eingriff. In dieser Stellung steht ein nach unten offener Ringeinlaßraum 56 in freier Verbindung mit einer angekuppelten Schlauchleitung oder Fassung 58, und der zylindrische Durchlaß 60 im Inneren der rohrförmigen Sonde 50 steht in freier Verbindung mit einer angekuppelten Schlauchleitung oder Fassung 62.

Um das Schließen des Ventilkörpers 16 auch für den Fall sicherzustellen, daß die Verbindung der Entnahmevorrichtung mit dem Ventil gelockert wird, kann zwischen dem Verschlußelement 14 und dem Ventilkörper 16 eine Feder (nicht gezeigt) vorgesehen sein, die auch zur Aufwärtsbewegung des Ventilkörpers 16 in seine Schließstellung beitragen kann und zusätzlichen Widerstand gegen eine Abwärtsbewegung des Ventilkörpers 16 bietet, so daß es für den Benutzer schwieriger ist, den Ventilkörper ohne Verwendung der Entnahmevorrichtung in die Offenstellung zu bewegen.

Dabei kann, wie ersichtlich, beim Betrieb eine im Behälter befindliche chemische Flüssigkeit mit Hilfe einer geeigneten, über die Schlauchleitung oder Fassung 62 mit dem inneren Sondendurchlaß 60 verbundenen Saugkraftquelle (nicht gezeigt) abgezogen werden. Die Flüssigkeit wird dabei durch das Steigrohr 38 und durch die Längsschlitze 34 im Zapfenteil aufwärts abgesaugt. Gleichzeitig kann Luft in den Be hälter 44 durch die äußere Einlaßkammer 56 und die Fenster 22 des Ventilgehäuses 12 eindringen.

Beim Reinigen des Behälters kann Spülwasser von der Schlauchleitung oder Fassung 58 her durch die Einlaßkammer 56 und durch diese abwärts und durch die Fenster 22 in den Behälter eingelassen werden. Im Hinblick hierauf sind die Fenster 22 vorzugsweise so ausgebildet, daß das Spülwasser nach auswärts und zum Zwecke einer gründlichen Reinigung gegen die Innenwandung des Behälters gespritzt wird.

Nach dem Ausspülen und Reinigen des Behälters wird die Sonde 50 über die Ringwulst 26 hinweg nach aufwärts bewegt, wobei der Ventilkörper 16 in die Schließstellung mitgenommen wird und so das Ventil wieder absperrt. Hierzu muß natürlich die durch die Nuten 53,55 und die Rippen 40,42 erzeugte Reibung, die die Sonde 50 und den Ventilkörper 16 zusammenhält, größer sein, als die Reibung zwischen der Ringnut 26 und dem Ventilkörper 16, die beim Aufwärtsziehen des letzteren mittels der Sonde 50 über die Ringwulst 26 hinweg ensteht. Sobald die Oberseite des Ventilkörpers gegen die Unterseite des inneren ringflansches 24 anschlägt, wird die Kraft, die zum weiteren Aufwärtsbewegen des Ventilkörpers 16 erforderlich wäre, viel größer als die die Sonde 50 und den Ventilkörper 16 zusammenhaltende Reibungskraft, so daß der Ventilkörper 16 in seiner Schließstellung zwischen dem Ringflansch 24 und der Ringwulst 26 stehen bleibt und die Sonde 50 aus dem Eingriff mit dem Ventilglied 16 gelöst wird und weiter aufwärts bewegt werden kann.

Die wesentlichen, sich hieraus ergebenden Vorteile der Erfindung liegen vor allem darin, daß beim Entnehmen von chemischer Flüssigekit und auch beim Spülen jeder Kontakt des Benutzers mit dem Behälterinhalt vermieden wird, bis schließlich die Ventil- und Entnahmeeinheit vom Behälter gelöst und dieser weggeworfen wird. Auch wird die Entnahme von chemischem Inhalt durchgeführt, ohne daß ein Spülen des Behälters deswegen beindert wird.

Für den Benutzer, der eine Mischung für den Behälter bereit gestellt hat, ist es auch sehr erwünscht zu wissen, daß genügend Wasser zum Spülen zur Verfügung steht. Daher kann bei der Entnahmevorrichtung auch ein Wassertank (nicht gezeigt) vorhanden sein, dessen Inhalt zum Spülen des Behälters eingesetzt werden kann. Am Ende des Entnahmekreislaufs kann so der Benutzer einen Takablaßmechanismus betätigen, der ein bestimmtes Wasservolumen in den Behälter einfließen bzw. einspritzen läßt. Da das Wasser sich dabei im Bodenbereich des Behälters ansammelt, kann es durch den Sondendurchlaß 60 wieder abgesaugt werden. Das System kann zum automatischen Abschalten und Wiederfüllen eingerichtet sein. Am Ende des Spülkreislaufs kann der Benutzer die Sonde 50 wieder in ihre obere oder Schließstellung zurückbewegen, bevor die Entnahmevorrichtung vom Behälter abgenommen wird.

Eine zweite Ausführungsform der Erfindung ist in den Figuren 4 und 5 dargestellt und gestattet die Entnahme des Behälterinhalts aus dem in umgekehrter Stellung befindlichen Behälter. Hierbei ist das Ventil bereits in eine Öffnung des Behälters eingesetzt dargestellt, ähnlich wie dies bei Fig. 3 der Fall ist. Diese Figur 4 zeigt dabei den Behälter 44 mit eingesetztem Ventil und einer dieses überdeckenden Verschlußkappe 45. Ein Ventilgehäuse 12' weist am oberen Ende ebenfalls einen Ringflansch 18' auf, der am Umfangsrand einer Behälteröffnung aufliegen kann. Eine Anzahl Fenster 22' von hinreichendem Querschnitt, um einen glatten Flüssigkeitsfluß zu gestatten, sind in der Seitenwandung des Ventilgehäuses 12' vorgesehen. Der obere Ventilgehäuseteil geht über einen Zwischenbereich von sich halsartig verringerndem Durchmesser in einen unteren zylindrischen, an seinem unteren Ende offenen Rohrstutzenteil 36' uber. Aus der Umfangswand des oberen Ventilgehäuseteils springen radial nach innen im Abstand über einander zwei Ringrippen oder -wülste 24' und 26' vor. In das Ventilgehäuse 12' ist ein Ventilkörper 16' eingesetzt, dessen oberes Ende als ein flach kegelstumpfförmiger, sich nach außen und oben erweiternder Ventilteil 17 ausgebildet ist. Der obere Umfangsrand des Ventilteils 17 greift in die zwischen den Ringrippen 24' und 26' gebildete Ringnut ein und wird zwischen ihnen elastisch gehalten, wenn sich der Ventilkörper 16' in seiner oberen Schließstellung befindet. Der Ventilkörper 16' ist unterhalb des Ventilteils 17 zylindrisch und weist ein geschlossenes Bodenteil 32' auf. Eine Anzahl Öffnungen sind in der Seitenwandung des zylindrischen Teils des Ventilkörpers 16' vorgesehen. In der oberen End- oder Schließstellung des Ventilkörpers 16' sind diese Öffnungen 34' durch den Rohrstutzenteil 36' des Ventilgehäuses 12' überdeckt und verschlossen. Eine Ringrippe oder -wulst 42' springt aus der Innenwandung des zylindrischen Ventilkörperteils des Ventilkörpers 16' radial einwärts vor und dient dazu, in eine entsprechende Ringnut 53' in der Außenwandung des zylindrischen Endstücks einer Entnahmesonde 50' einzugreifen, wie dies in Fig. 5 gezeigt ist.

Bei Verwendung der Ausführungsform nach Figuren 4 und 5 wird zunächst die Kappe 45 vom Behälter 44 entfernt und eine Entnahmevorrichtung über dem nun oben offenen Ventil befestigt. Der zylindrische Teil der Entnahme -sonde 50' wird nun abwärts bewegt, bis die Ringrippe 42' des Ventilkörpers 16' in die Ringnut 55' der Entnahmesonde 50' eingreift. Der Reibungswiderstand zwischen der Ringrippe 42' und der Ringnut 55' ist größer als derjenige zwischen dem Umfangsrand am oberen kegelstumpfförmigen Flansch 17 des Ventilkörpers 17 und der Ringrippe 26', so daß bei weiterer Abwärtsbewegung der Sonde 50' diese den Ventilkörper aus dem das Ventil schließenden Eingriff mit der Ringrippe 26' des Ventilgehäuses 12' löst und ihn in seine in Fig. 5 gezeigte untere Endstellung überführt. Der Behälter wird dann auf den Kopf gestellt und sein flüssiger Inhalt fließt durch die Fenster 22' aus dem Behälter 44' in Richtung der ausgezogenen Pfeile in die äußere Ringleitung der Sonde 50', während Luft durch das innere Sondenrohr 50', wie durch gestrichelte Pfeile angedeutet ist, in den unteren Teil des Ventilkörpers 16' und durch dessen Öffnungen 34' in den Behälter 44' einströmt. Nach der Ausgabe des Behälterinhaltes kann Spülwasser durch die Sonde 50' auf dem gleichen Weg wie vorher die Luft in den Behälter 44' eingelassen werden und verläßt den Behälter, indem es aus den Fenstern 22' abgesaugt wird, bevor der ausgespühlte Behälterweggeworfen und gegebenenfalls durch einen neuen Behälter ersetzt wird.

Beim Entfernen der Sonde 50' wird diese zunächst angehoben und bringt dadurch den Ventilkörper wieder aufwärts in seine Schließstellung, in der der Umfangsrand des Endflansches 17 wieder in die Nut zwischen den Ringrippen 24' und 26' einschnappt. Die Ringrippe 24' ist größer als die Rippe 26' und so ausgebildet, daß sie dem Kegelstumpfflansch 17 einen größeren Reibungswiderstand bietet als die Rippe 26', während dieser Reibungswiderstand der Rippe 24' gegen eine weitere Aufwärtsbewegung des Flansches 17 und damit des Ventilkörpers 16' auch größer ist als der Reibungswiderstand zwischen der inneren Ringrippe 42' des letzteren und der Ringnut 55'. Daher löst sich bei weiterer Aufwärtsbewegung der Sonde 50 die letztere von der Ringrippe 42' und gleitet aus dem an der oberen, größeren Rippe 24' festgehaltenen Ventilkörper 16', den sie bis in die in Fig. 4 gezeigte Schließstellung angehoben hat, nach oben heraus. In dieser Schließstellung sind die Öffnungen 34' nun wieder durch die zylindrische Wandung des Rohrstutzenteils 36' des Ventilgehäuses 12' flüssigkeitsdicht geschlossen.

Eine dritte Ausführungsform des Behälterverschlußgeräts umfassend ein Zweiwegventil und eine Entnahmevorrichtung ist in den Figuren 6 bis 13 dargestellt. Das in Figuren 6 bis 11 gezeigte Zweiwegventil 70 hat einen oberen, inneren, mit einem an einen Behälter anzuschließenden Stirnflansch 74 versehenen Ventilgehäuseteil 72, der in einen äußeren, unteren Gehäuseteil 76 eingesetzt ist, wobei die beiden Teile miteinander dadurch fest verbunden sind, daß eine aus der Außenwandung des inneren Gehäuseteils 72 radial vorspringende Ringrippe 78 in eine entsprechende Ringnut 80 in der Innenwandung des äußeren Gehäuseteils 76 eingreift. Der Vorteil der Verwendung von zwei solchen Gehäuseteilen 72 und 76 beruht darin, daß die verhältnismäßig einfache Gestaltung des oberen, inneren Gehäuseteils 72 Änderungen in der Ausbilding des Stirnflansches 74 gestattet, der so verschiedenen Arten von Behältern angepaßt sein kann, während die Ausführungsform des unteren, äußeren Gehäuseteils 76 stets unabhängig von der Art des Behälters gleich bleibt. Natürlich kann auch der letztere Gehäuseteil als der innere und der erstere als der äußere ausgebildet sein.

Zunächst auf Figuren 6 bis 8 Bezug nehmend, weist das Zweiwegventil 70 an seinem äußeren Gehäuseteil 76 einen steil kegelstumpfförmigen Becherteil 82 mit einer Anzahl von längeren Schlitzen 84 abwechselnd mit kürzeren Schlitzen 86 in seiner Seitenwandung auf. Die längeren Schlitze 84 erstrecken sich nach oben bis an den oberen Rand des Becherteils 82, wo dieser mit seinem breiteren Ende an der Unterseite des äußeren Ventilgehäuseteils in diesen übergeht. Die abweschselnd zwischen je zwei längeren Schlitzen 84 gelegenen kürzeren Schlitze 86 weisen an ihren oberen Enden von außen nach innen geneigte schräge Endwände 88 auf, die im gleichen Abstand unterhalb des genannten oberen Randes des Becherteils 82 liegen. Wenn der untere Becherteil 76 von außen betrachtet wird (Fig. 6), erstrekken sich die Schlitze 84 bis oben über die gesamte Länge der Seitenwandung des Becherteils 82, während die Schlitze 86, vom unteren Ende des Becherteils her an Tiefe bis zum inneren Ende der Querwände 88 hin zunehmen. Die zwischen je zwei benachbarten Schlitzen 84,86 stehenbleibenden Wandteile 90, die die Seitenwände der Schlitze bilden, weisen einwärts gerichtete winklige Nasen 92 auf.

Am unteren Ende des kegelstumpfförmigen Becherteils 82 ist eine sich radial einwärts erstreckende Ringquerwand 94 um die mittige Öffnung angeformt, die auf ihrer Oberseite im Abstand von der mittigen Öffnung und vom unteren Ende der Seitenwandung des Becherteils 82 eine nach oben herausragende Ringrippe 96 trägt. Mittig zur Ringquerwand 94 erstreckt sich nach oben ein hohler an seinem oberen Ende geschlossener Pflock oder Dorn 98, der in seiner Seitenwandung eine Anzahl sich radial öffnende Längsschlitze 100 aufweist. Nach seinem oberen Ende zu weist die Außenwandung des Hohlpflockes 98 oberhalb der Schlitze 100 einen konvex nach auswärts gewölbten Bereich 102 auf, während die Stirnfläche an seinem oberen Ende konkav ist. Von der Gehäusequerwand 94 erstreckt sich ein zur Öffnung in derselben mittiger, an seinem unteren Ende offener Rohrstutzen 104 abwärts.

Auf Figuren 9 bis 11 Bezug nehmend, wird in ihnen ein ringförmiger Ventilkörper 106 mit geschlossenem, flachem Ringboden 108 gezeigt, der an seiner Oberseite 110 offen ist. Der Ventilkörper weist seitlich eine innere Ringwandung 109 um seine mittige Ringöffnung herum, sowie eine äußere Umfangswand 111 auf.

Von gegenüberliegenden Seiten des geschlossenen Ringbodens 108 erstrecken sich insgesamt zwei Laschen 112 radial auswärts. von der Oberseite 110 der äußeren Umfangswand 111 erstrecken sich eine Anzahl flexibler Winkelvorsprünge 114 im Abstand von einander ebenfalls radial nach außen. Jeder Vorsprung 114 weist einen sich in der Ebene der Ventilkörperoberseite 110 rechtwinklig zur Umfangsseitwandung 111 radial nach außen erstreckenden Armteil 116 und an dessen äußerem Ende einen sich parallel zur Seitenwandung 111, also achsial, nach oben erstreckenden Winkelarm 118 auf.

Der ringförmige Ventilkörper 106 kann so in das Innere des unteren Ventilgehäuseteils 76 eingesetzt werden, daß seine innere Ringwandung 109 den Hohlpflock 98 im Ventilgehäusebecherteil 82 umfaßt, während die äußere Umfangswand 111 an der Innenfläche der Seitenwandung des Becherteils 82 anliegt.

In seiner oberen Endstellung, also der Schließstellung, liegen die Armteile 116 der Winkelvorsprünge 114 des Ventilkörpers 106 auf einer Ringschulter 120 im Boden des oberen Ventilgehäuseteils 72 auf, die um eine mittige Öffnung in dessen Bodenfläche herum mit einem achsial abwärts reichenden Stutzen 123 gebildet wird, der auf den schräg einwärts und aufwärts weisenden Oberseiten der Querwände 88 am oberen Ende der Schlitze 86 aufliegt (Fig. 11), während die beiden Laschen 112 in zwei einander gegenüberliegende Schlitze 86 hineinragen. Um die Schulter herum trägt die Bodenfläche des Gehäuseteils 72 auf ihrer Oberseite noch einen nach oben gerichteten Kragenteil 121.

Wie aus der rechten Hälfte der Fig. 11 ersichtlich ist, ist eine Abzapfsonde 122 an ihrem unteren Ende so ausgebildet, daß sie den Ventilkörper 106 aus seiner in der linken Hälfte der Fig. 11 gezeigten oberen Schließstellung in die in der rechten Figurenhälfte gezeigte untere Offenstellung bewegen kann. Während der Abwärtsbewegung des Ventilkörpers 106 wird der Armteil 116 jedes der flexiblen Vorsprünge 114 aufwärts geklappt, so daß sein Winkelarm 118 in eine entsprechende Ausnehmung in der Seitenwand des unteren Sondenendes hineinragt und die Sonde 122 im Ventilkörper 106 verankert. Die Laschen 112 des Ventilkörpers 106 gleiten dabei in ihre untere Endstellung in den Schlitzen 84. Die Ringrippe 96, die aus der Ringquerwand 94 nach oben herausragt, wirkt dabei als Anschlag und verhindert eine weitere Abwärtsbewegung der Sonde 122 und des mit ihr verbundenen Ventilkörpers 106. Die obere Querwand 88 in jedem Schlitz 86 dient als Anschlag für die Laschen 112 und verhindert so eine weitere Aufwärtsbewegung des Ventilkörpers 106. Wird die Sonde 122 aufwärts bewegt, so nimmt sie den Ventilkörper 106 dank des Eingriffs der Winkelarme 118 in ihre Ausnehmungen mit, bis das Auftreffen der Laschen 112 gegen die Querwände 88 eine weitere Mitnahme des Ventilkörpers 106 verhindert. Die sich weiter aufwärts bewegende Sonde 122 hat nun die Winkelvorsprünge 114 über das Niveau der Schulter 120 hochgezogen, so daß jeder elastische Winkelvorsprung 114 wieder in seine in der linken Hälfte der Fig. 11 gezeigte Ausgangsstellung zurückschwenkt und so das untere Ende der Sonde 122 freigibt, die nun weiter aufwärts angehoben und aus dem Zweiwegventil 70 entfernt werden kann, während der Ventilkörper 106 in seiner Schließstellung am oberen Ende des Becherteils 82 zurückbleibt.

Unter Bezugnahme auf die Figuren 12 und 13 wird im folgenden die in Verbindung mit dem Zweiwegventil nach Figuren 6 bis 11 verwendete Entnahmevorrichtung beschrieben.

Die Entnahmevorrichtung umfaßt eine Absapfsonde 122, die im unteren Bereich eines Zwischenrohrstücks 124 ausgebildet ist. Diese Sonde 122 hat in ihrer Außenwandung eine radial vorspringende Ringschulter 126, welche der Winkelarm 118 der elastischen Winkelvorspünge 114 des Ventilkörpers 106 übergreifen kann, wenn die elastisch-flexiblen Winkelvorsprünge 114 beim Abwärtsgleiten längs der Innenwandungszonen des Bodenteils 82 nach oben gebogen und einwärts geschwenkt werden. Die Innenwandung 128 des unteren Sondenendes ist sich nach unten kegelstumpfförmig erweiternd ausgebildet und bildet eine Kurvenfläche zwecks Zusammenwirken mit dem konvexen Bereich 102 des Hohlpflockes 98. Unmittelbar oberhalb des kegelstumpfförmigen Wandbereichs 128 schließt sich an diesen ein sich nach oben kegelstumpfförmig erweiternder Wandbereich 130 an, der also dem Wandbereich 128 entgegengesetzt abgeschrägt ist. Weiter weist das Zwischenrohrstück 124 vier äußere Längsrippen 132 sowie am oberen Ende der letzteren einen radial nach außen vorspringenden Ringflansch oder entsprechende Nasen 134 und an seinem oberen Ende einen seitlichen Auslaßstutzen 136 auf. An ihren unteren Enden sind die Längsrippen 132 abgeschrägt und bilden Kurvenflächen 133. Das Zwischenrohrstück ist in seinem unteren Bereich von einem zylindrischen Mantel und von einer innerhalb dieses Mantels um die Längsrippen 132 herumliegenden Druckfeder 138 umgeben.

Der Mantel 140 trägt an seinem oberen Ende einen radial nach inne vorspringenden Innenflansch 141, der als Anschlaf für den Rinflansch bzw. die Nasen 134 im mittleren Bereich des Zwischenrohrstücks 124 dient, wodurch verhindert wird, daß dieses Zwischenrohrstück durch die es nach oben drückende Druckfeder 138 aus dem Mantel 140 herausgedrückt werden kann. Am unteren Ende des Mantels 140 sind auf seiner Innenwandung vier einwärts vorspringende Führungsklötze 142 angeformt, von denen jeder auf seiner Innenseite eine Längsnut 144 aufweist, in welchen die Längsrippen 132 des Zwischenrohrstücks 124 verschieblich geführt werden können. Unterhalb der Führungsklötze 142 sind in der Mantelwandung eine Anzahl Löcher 146 vorgesehen. Durch jedes dieser Löcher 146 ragt ein Bolzen 148 hindurch und trägt im Mantelinneren einen Rundkopf, der an der Außenwandung des Zwischenrohrstücks 124 anliegt. Das untere Ende des Mantels 140 ist von einer Dichtungsmanschette 152 von U-förmigem Querschnitt und aus nachgiebigem Material umgeben, deren kürzerer innerer Wandungsteil 154 auf der Innenfläche, und dessen längerer, äußerer Wandungsteil 156 die Löcher 146 überdeckend auf der Außenfläche der Wandung des Mantels 140 dichtend aufliegt. Die Bolzen 148 werden beim Auftreffen der Kurven 133 bei Abwärtsbewegung des Zwischenrohrstücks 124 schräg nach außen gegen das auf ihnen liegende äußere Wandungsteil 156 der Dichtungsmanschette 152 gedrückt und klemmen dieses dichtend gegen die Innenfläche der Seitenwandung des oberen, inneren Ventilgehäuseteils 72, wodurch eine zuverlässige Abdichtung zwischen dem Ventil 70 und der Entnahmevorrichtung erzielt wird. Der Mantel 140 ist in seinem mittleren Bereich oberhalb der Führungsklötze 142 mit einem Einlaßstutzen 158 versehen.

Ein Einsatzrohr 160, das einen Verschlußkopf 162 von größerem Durchmesser an seinem unteren Ende trägt, ist in das Innere des Zwischenrohrstücks 124 achsial eingeschoben und trägt auf seiner Außenwandung in achsialem Abstand von einander auf gegenüberliegenden Seiten herausragende Führungsnasen 164 und 166, die dazu dienen, das Einsatzrohr 160 bei seiner Auf- und Abbewegung im Zwischenrohrstück 124 zu zentrieren, wozu auch die Führung der Längsrippen 132 in den Längsnuten 144 in den Führungsklötzen 142 des Mantels 140 dient. Eine Druckfeder 168 ist im Inneren des Einsatzrohres 168 untergebracht und ein zylindrischer Bolzen 170 ragt durch das offene obere Ende des Einsatzrohres 160 in dieses hinein und ruht auf dem oberen Ende der Druckfeder 168, während das obere Bolzendende an der Unterseite eines das obere Ende des Zwischenrohrstücks 124 verschließenden Deckelteil 172 anliegt. Bei Abwärtsbewegen des Zwischenrohrstücks 124 zum Zweck, den Ventilkörper 106 aus seiner Schließstellung in die untere Offenstellung zu bewegen, drückt der Deckelteil 172, der mit dem oberen Ende des Zwischenrohrstücks lösbar fest verbunden, z.B. verschraubt sein kann, auch den Bolzen 170 unter Zusammendrücken der Druckfeder 168 abwärts und die Druckfeder 168 drückt nun ihrerseits das Einsatzrohr 160 mit der abgeschrägten Flanke seines Verschlußkopfes 162 dichtend gegen den nach oben und auswärts abgeschrägten Wandbereich 130 im oberen Bereich der an das Rohrstück 124 nach unten anschließenden Sonde 122. Das Einsatzrohr 160 wird bei der Abwärtsbewegung des Zwischenrohrstücks 124 mitgenommen, bis es mit der Stirnseite seines Verschlußkopfes 162 auf den Hohlpflock 98 auftrifft, während gleichzeitig die Sonde 122 in den Ringraum 39 zwischen der inneren Ringwandung 109 und der äußeren Umfangswand 111 des Ventilkörpers 106 voll eingedrungen ist und die Längsrippen 132 mit ihren Kurvenflächen 133 die Bolzen 148 gegen den äußeren Manschettenwandteil 156 und diesen dichtend an die innere Seitenwandung des Ventilgehäuseteils 72 angedrückt haben.

Gleichzeitig hat auch die Dichtungsmanschette 152 mit ihrer Unterseite auf den Kragenteil 121 im Boden des Ventilgehäuseteils 72 aufgesetzt und der Mantel 140 wird nun in dieser Stellung angehalten, während das Zwischenrohrstück 124 unter Spannen der Druckfeder 138 und unter Führung durch seine in den Nuten 144 der Mantelpflöcke 142 abwärtsgleitenden Längsrippen 132 seine entweder manuell oder durch andere geeignete Mittel bewirkte Abwärtsbewegung fortsetzt.

Dabei drückt nun die Sonde 122 die am Ventilkopf 106 befindlichen Winkelvorsprünge 114 in den Rohrstutzen 123 und kippt sie hierdurch einwärts, so daß sie die Ringschulter 126 der Sonde 122 hintergreifen und diese mit dem Ventilkörper 106 kuppeln. Sobald der Ventilkörper in seine untere Endstellung, d.h. die Offenstellung gebracht ist, wird ein Sauggerät (nicht gezeigt) an den Auslaßstutzen 136 angeschlossen und der Inhalt des Behälters kann über den Rohrstutzen 104 und durch die Längsschlitze 100 in den Innenraum des Zwischenrohrstücks 124 und, da sich zwischen der Schrägfläche 130 der Sonde 122 und dem Verschlußkopf 162 dank dessen Sitzenbleiben auf dem Hohlpflock 98 ein Ringspalt geöffnet hat, durch den zwischen dem Zwischenrohrstück 124 und dem Einsatzrohr 160 freibleibenden Ringkanal 174 in den Auslaßstutzen 136 gelangen. Gleichzeitig kann Luft oder Spülwasser durch den einlaßstutsen 158 zugeführt werden und über den zwischen dem Zwischenrohrstück 124 und dem es umgebenden Mantel 140 gebildeten Ringraum 176 und durch zwischen den Längsrippen 132 und den Führungsklötzen 142 freigebliebene Teile des Ringraumes 176 und weiter die Schlitze 84 im Becherteil 82 des Ventilgehäuses zwecks Druckausgleich bzw. Reinigung in den Behälter gelangen.

Wird die Sonde 122 zusammen mit der gesamten Entnahmevorrichtung wieder angehoben, so gelangt der Ventilkörper 106 wieder in die in der linken Hälfte der Fig. 11 gezeigten Stellung, die Winkelvorsprünge 114 klappen wieder nach außen zurück und geben die Sonde 122 zur weiteren Aufwärtsbewegung frei, während die Laschen 112 an der Unterseite des Ventilkörpers 106 an zwei gegenüberliegende Querwände 88 in den Schlitzen 86 anstoßen und so den Ventilkörper im Ventilgehäuse 72, 76 festhalten.

Die Verschlußeinrichtungen nach der Erfindung können natürlich nicht nur im Zusammenhang mit Chemikaliebehältern, sondern auch auf anderen Gebieten verwendet werden, z.B. bei der Luftverschmutzungskontrolle von Benzindämpfen beim Füllen der Benzintanks von Verbrennungsmotoren. Die Verschlußeinrichtung könnte in den Einlaß eines Brennstoffbehälters eines Verbrennungsmotors eingebaut werden. Die Düse für das Abpumpen von Brennstoff aus einem Vorratstank könnte als Entnahmevorrichtung ausgebildet sein, so daß bei Einsetzen in den Verschluß der Ventilkörper desselben herabgedrückt wird. Benzin könnte dann durch eines der konzentrisch angeordneten Rohre der Entnahmevorrichtung in den Brennstofftank fließen, während Benzindämpfe in entgegengesetzter Richtung durch das andere Rohr in den Vorratstank zurückgeleitet würden.

Die Verschlußeinrichtung nach Figuren 4 und 5 kann als Ventil in Geräten für intravenöse Injektionen verwendet werden. Ein solches miniaturisiertes Gerät könnte in ein Blutgefäß eingesetzt und die durch das Gerät eingeführte oder abgezogene Flüssigkeit könnte reguliert werden, indem der Ventilkörper 16' in eine gewünschte Stellung zwischen seiner oberen und unteren Grenzstellung gebracht und hierdurch der geöffnete Querschnitt der Schlitze 22' variiert wird.

Die Patentansprüche sollen nicht nur die vorangehend beschriebenen bevorzugten Ausführungsformen, sondern auch alle unter den Erfindungsgedanken fallenden Modifikationen derselben schützen.

## Patentansprüche

1. An einen Behälter dicht anschließbare, mit einer Entnahmevorrichtung verwendbare Zweiweg-Ventileinheit für die selektive Entnahme von Flüssigkeit aus demselben, dadurch gekennzeichnet, daß die Einheit (10) eine äußere Ringwandung des Ventilgehäuses (12) mit Öffnungen (22) und eine innere Ringwandung (31) mit Öffnungen (34) sowie einen sich zwischen und in Berührung mit den beiden Ringwandungen befindenden ringförmigen Ventilkörper (16) umfaßt, der von einer Schließstellung oberhalb der Öffnungen (22, 34) bis in eine unter den letzteren gelegene Offenstellung und umgekehrt bewegbar ist.

2. Zweiweg-Ventileinheit nach Anspruch 1, dadurch gekennzeichnet, daß die äußere Ringwandung des Ventilgehäuses (12) an ihrer Innenseite Mittel (24,26) zum reibkraftschlüssigen Halten des Ventilkörpers (16) in der Schließstellung aufweist.

3. Zweiweg-Ventileinheit nach Anspruch 2, dadurch gekennzeichnet, daß die den Ventilkörper (16) in der Schließstellung haltenden Mittel (24,26) einen über dem Ventilkörper (16) gelegenen, vorzugsweise radial längeren Inneringflansch oder -wulst (24) und eine vorzugsweise radial kürzere Innenringlippe oder -wulst (26) unterhalb des in der Schließstellung befindlichen Ventilkörpers (16) umfaßt.

4. Zweiweg-Ventileinheit nach einem der Ansprüche 1 bis 3, dadurch gekennzeichnet, daß der rinförmige Ventilkörper (16, 106) eine innere Ringwandung (109) und eine äußere Umfangswandung (111) umfaßt, zwischen denen sich ein Ringraum (39) mit offener Oberseite (110) zur Aufnahme einer Entnahmesonde (50,122) erstreckt.

5. Zweiweg-Ventileinheit nach Anspruch 4, dadurch gekennzeichnet, daß der Ventilkörper (16) eine die unteren Enden der inneren und äußeren Wandungen (109,111) mit einander verbindende, den Ringraum unten abschließende Ringbodenwandung (108) aufweist.

6. Zweiweg-Ventileinheit nach Anspruch 4, dadurch gekennzeichnet, daß sich in den Ringraum (39) eine innere Ringrippe (40) radial auswärts und eine äußere Ringrippe (42) radial einwärts erstreckt.

7. Zweiweg-Ventileinheit nach Anspruch 5, dadurch gekennzeichnet, daß die Ringbodenwandung (108) radial über die Umfangswandung (111) hinausragende Laschen (112) aufweist, die in entsprechende Öffnungen (86) der äußeren Ringwandung (82) eines Zwischengehäuseteils eingreifen.

8. Zweiweg-Ventileinheit nach Anspruch 7, dadurch gekennzeichnet, daß am oberen Ende der äußeren Umfangswandung (111) schwenkbare Winkelvorsprünge (114) vorgesehen sind, daß die äußere Ringwandung (76) des Ventilgehäuses des Ventil (70) einen inneren Ringflansch mit Schulter (120) aufweist, und daß die schwenkbaren Winkelvorsprünge (114) in der Schließstellung des Ventilkörpers (106),diesen haltend, nach auswärts abgewinkelt auf der Schulter (120) aufliegen.

9. Zweiweg-Ventileinheit nach einem der Ansprüche 1 bis 3, dadurch gekennzeichnet, daß das Ventilgehäuse einen im wesentlichen zylindrischen oberen, in seinem mittleren Bereich als Längsschlitze (22') ausgebildete Öffnungen enthaltenden Ventilgehäuseteil (12') und einen unten über einen vorzugsweise kegelstumpfförmig sich nach unten verengenden Zwischenbereich anschließenden, unten offenen Zylinderteil (36') umfaßt, und daß der Ventilkörper (16') einen im Zylinderteil (36') teleskopartig längsverschieb lichen zylindrischen Unterteil mit seitlichen Öffnungen (34') sowie einen an diesen oben anschließenden, sich nach oben vorzugsweise kegelstumpfförmig erweiternden Oberteil (17) besitzt, wobei der Ventilkörper (16') in einer oberen Schließstellung mit dem oberen Rand seines Oberteils (17) in die Haltemittel (24',26') des ventilgehäuses (12') eingreift, während der Unterteil des Ventilkörpers (16') soweit in den Zylinderteil (36') nach aufwärts eingefahren ist, daß die Zylinderwandung des letzteren die Öffnungen (34') im Ventilkörperunterteil verschließt, und wobei in der Offenstellung der Oberteil 17 auf der Innenseite des kegelstumpfförmigen Zwischenbereichs des Ventilgehäuses (12') aufliegt und aus dessen Zylinderteil (36') der Ventilkörperunterteil soweit nach unten ausgefahren ist, daß die Öffnungen (34') des letzteren frei sind.

10. Zweiweg-Ventileinheit nach Anspruch 9, dadurch gekennzeichnet, daß der Unterteil des Ventilkörpers (16') eine wesentlich größere Länge aufweist als der ihn umgreifende Zylinderteil (36') des Ventilgehäuses.

11. Kombinierte Zweiweg-Ventileinheit und Entnahmevorrichtung, dadurch gekennzeichnet, daß als Ventileinheit diejenige nach einem der Ansprüche 1 bis 10 verwendet wird, und daß die Entnahmevorrichtung eine im wesentlichen zylindrisch gestaltete Sonde (50,122) umfaßt, die in den Ringraum des Ventilkörpers (16,106) reibkraftschlüssig hineinpaßt, wodurch der Ventilkörper mittels der Sonde (50, 122) aus der Schließstellung in die Offenstellung abwärts gedrückt und auch umgekehrt aus der Offenstellung in die Schließstellung aufwärts bewegt werden kann, und daß Anschlagmittel (24,112) am Ventilgehäuse (12,72/76) bzw. am Ventilkörper (16,106) vorgesehen sind, durch die der Ventilkörper bei Aufwärtsbewegung in der Schließstellung festgehalten wird, während die Entnahmevorrichtung durch Lösen der reibkraftschlüssigen Verbindung zwischen Sonde (50,122) und Ventilkörper (16,106) aus der Ventileinheit (10,70) entfernt werden kann.

12. Kombinierte Zweiweg-Ventileinheit und Entnahmevorrichtung nach Anspruch 11, dadurch gekennzeichnet, daß die Sonde (50') nach ihrem unteren Ende zu eine Ringnut (54') aufweist und daß der Unterteil des Ventilkörpers (16') auf seiner Innenwandung eine radial einwärts hervorspringende Ringrippe oder -wulst (42') trägt, die bei Eingriff miteinander die Sonde und den Ventilkörper reibkraftschlüssig verbinden.

13. Kombinierte Zweiweg-Ventileinheit und Entnahmevorrichtung nach Anspruch 11, dadurch gekennzeichnet, daß die Entnahmevorrichtung an einem unteren, das untere Ende der Sonde (122) umgebenden Ende eines Mantels (140) eine Abdichtung (152) trägt, die bei Abwärtsbewegung bis zur Berührung mit der Ventileinheit im Bereich des Ventilgehäuseteils (72) durch Dichtungsmittel (121) desselben oberhalb des Ventilkörpers (106) angehalten wird, während die Sonde (122,124) bis zum Eingriff mit dem Ventilkörper (106) ihre Abwärtsbewegung fortsetzt, und daß Andrückmittel (132,148,150) an Mantel (140) und Sonde (122,124) vorgesehen sind, die bei der genannten Berührung die Abdichtung (152) an die Innenseite des Ventilgehäuseteils (72) dichtend andrücken.

14. Kombinierte Zweiweg-Ventileinheit und Entnahmevorrichtung nach Anspruch 13, dadurch gekennzeichnet, daß die Andrückmittel im unteren Endbereich des Mantels (40) gelagerte radial auswärts bewegliche Andrückelemente (148,150), die nach einwärts an der Sonde (122,124) und nach auswärts an der Abdichtung (152) anliegen, sowie an der zylindrischen Außenwandung der Sonde vor Einfahren der Sonde in Eingriff in den Ventilkörper oberhalb der Andrückelemente liegende Nockenorgane vorgesehen sind, die bei fortgesetzter Abwärtsbewegung der Sonde (122,124) und festgehaltenem Mantel (140) die Andrückelemente (148,150) gegen die bereits in den Ventilgehäuseteil (72) hineinbewegte Abdichtung (152) und letztere wiederum gegen die Innenwand des Ventilgehäuseteils (72) drücken.

15. Kombinierte Zweiweg-Ventileinheit und Entnahmevorrichtung nach Anspruch 11, dadurch gekennzeichnet, daß die schlitzförmigen Öffnungen (84,86) im Ventilgehäuseteil (76) sich in der Außenwandung eines sich etwas kegelstumpfförmig nach unten verengenden Zwischenteils (82) des Ventilgehäuseteils (76) achsial aufwärts und abwechselnd (84) bis nach oben erstrecken und dort offen sind, und abwechselnd (86) etwas darunter an schrägen Querwänden (88) enden.

16. Kombinierte Zweiweg-Ventileinheit und Entnahmevorrichtung nach Anspruch 15, dadurch gekennzeichnet, daß die Laschen (112) in kürzere schlitzförmige Öffnungen (86) hineinragen und bei Abwärtsbewegen des Ventilkörpers (106) in die Schließstellung diesen durch Anlaufen gegen die Querwände (88) festhalten.

17. Kombinierte Zweiweg-Ventileinheit und Entnahmevorrichtung nach Anspruch 11, dadurch gekennzeichnet, daß die Ventileinheit (70) ein Ventilgehäuse mit einem äußeren Durchlaßweg (84) und einem von diesem getrennten inneren Durchlaßweg (100,104), sowie einen die beiden Durchgangswege in einer Schließstellung gleichzeitig sperrenden ringförmigen Ventilkörper (106) umfaßt, daß die Entnahmeeinheit einen äußeren Manteldurchlaßweg (176) und einen inneren Sondendurchgangsweg (174) aufweist, und daß Anschlußmittel vorgesehen sind, durch die der äußere Durchlaßweg (84) durch das Ventilgehäuse an den Manteldurchlaßweg (176) und der innere Durchlaßweg (100,104) durch das Ventilgehäuse an den Sondendurchlaßweg (174) angeschlossen wird, wobei der Ventilkörper (106) bei Abwärtsbewegen aus der Schließ- in die Offenstellung den inneren Durchlaßweg (100,104) ringförmig umgebend im Ventilgehäuse geführt wird.

18. Kombinierte Zweiweg-Ventileinheit und Entnahmevorrichtung nach einem der Ansprüche 11 bis 16, dadurch gekennzeichnet, daß die Sonde (122,124) an der Innenseite des mittigen Durchlaßkanals (174) derselben in ihrem unteren Bereich einen radial einwärts vorspringenden Ventilringsitz (130) aufweist, und daß im Durchlaßkanal ein nach abwärts federbelastetes Kolbenorgan (160) untergebracht ist, dessen Kopfende (162) vor Abwärtsbewegung der Sonde auf dem Ventilsitz (130) dichtend und den Durchlaßkanal (174) sperrend aufsitzt, und daß im Ventilgehäuseteil (82) ein aufwärtsgerichteter Hohlpflock (98) mit in seiner Seitenwandung befindlichen Öffnungen (100) bei Abwärtsbewegen der Entnahmevorrichtung vom Kopfende (162) des Kolbenorgans (160) beaufschlagt wird und dieses bei weiterem Abwärtsbewegen der inzwischen im Eingriff mit dem Ventilkörper (106) stehenden Sonde (122,124) den Ventilsitz (130) freigibt und einen Auslaßweg aus einem mit der Ventileinheit ausgerüsteten Behälter in den Durchlaßkanal (174) freigibt.
